# EUROPÄISCHE PATENTSCHRIFT

(11) **EP 2 018 340 B1**
(45) Veröffentlichungstag und Bekanntmachung des Hinweises auf die Patenterteilung: **02.03.2011**
(21) Anmeldenummer: 07722342.8
(22) Anmeldetag: 26.04.2007
(51) Int. Cl.: B66C 23/70

(54) **TELESKOPIERBARER KRANAUSLEGER**
TELESCOPIC CRANE BOOM
BRAS DE GRUE TÉLESCOPIQUE

(30) Priorität: 16.05.2006 DE 102006023371
(43) Veröffentlichungstag der Anmeldung: 28.01.2009
(73) Patentinhaber: Terex Demag GmbH, 66482 Zweibrücken (DE)
(72) Erfinder: CONRAD, Frank, 66500 Hornbach (DE); APPEL, Jürgen, 66497 Contwig (DE)
(74) Vertreter: Meissner, Peter E.
(86) Internationale Anmeldenummer: PCT/DE2007/000785
(87) Internationale Veröffentlichungsnummer: WO 2007/131469

(56) Entgegenhaltungen:
- DE-A1- 4 343 782
- DE-A1- 19 932 009
- GB-A- 1 221 510
- GB-A- 2 042 456

## Beschreibung

Die Erfindung betrifft einen teleskopierbaren Kranausleger, mit einem rohrförmigen Basisauslegerkasten und mindestens einem Auslegerkasten, der innerhalb des Basisauslegerkastens teleskopierbar angeordnet ist, sowie einem Kopf mit Umlenkrollen am außenseitigen Ende des innersten Auslegerkastens.

### Stand der Technik

Das Gesamtgewicht eines Mobilkrans mit Teleskopausleger, der für den öffentlichen Straßenverkehr zugelassen ist, wird durch die zulässige Achslast (z.B. 12 t in Deutschland) und der Anzahl der Achsen festgelegt. Teile des Krans, wie Gegengewicht und Hauptauslegerverlängerung, müssen oftmals getrennt transportiert werden, um innerhalb der zulässigen Achslasten zu bleiben. Auch die Länge des Teleskopauslegers, der aus biegesteifen Blechkästen besteht, schränkt die Transportmöglichkeiten und das maximal erlaubte Gewicht pro Einheit ein. Eine \/orrichtung gemäss dem Obergegriff des Anspruchs 1 ist aus GB 1 221 510 A1 bekannt.

Der letzte Innenkasten, also der innerste Auslegerabschnitt, trägt am vorderen Ende einen Kopf mit einem Rollensatz zum Einscheren des Hubseils, zur Umlenkung des Hubseils (Einlaufrolle) und eventuell Befestigungspunkte für eine Hauptauslegerverlängerung sowie für eine Auslegerabspannung. Der Kopf ist in den Querschnitt des Kastens hineingebaut und verschließt diesen zum großen Teil durch Stahlbauteile und Montageteile, die außer'durch komplette Demontage des Innenkastens nicht entfernt werden können.

Will man den Teleskopausleger durch zusätzliche Innenkästen verlängern, sind diese getrennt zu transportieren und auf der Baustelle zu montieren. Hierzu muss der bis dahin innerste Auslegerkasten mit dem Kopf zuerst entfernt werden. Anschließend muss ein Kasten ohne kopf aber mit gleichem Querschnitt und vorderer Lagerung, ggf. mit zusätzlichen weiteren inneren Auslegerkästen, eingeschoben werden.

Nachteilig ist, dass man den innersten Auslegerkasten, mit dem daran angeordneten Kopf und dem zugehörigen Rollensatz erst demontieren muß, aber beim Langausleger nicht weiter verwenden kann, so dass für eine Verlängerung zwei Kästen mit gleichem Querschnitt benötigt werden. Ein Kasten bleibt nach der Verlängerung nutzlos übrig.

Der Erfindung liegt die Aufgabe zugrunde, den Demontage- bzw. Montageaufwand bei einem Umbau eines Auslegers zu einem längeren Ausleger zu verringern und einen nach dem Umbau übrigbleibenden und an dieser Stelle überflüssigen Auslegerkasten zu vermeiden.

Gelöst wird diese Aufgabe erfindungsgemäß bei einem teleskopierbaren Kranausleger mit einem rohrförmigen Basisauslegerkasten und mindestens einem Innenkasten, der innerhalb des Basisauslegerkastens teleskopierbar angeordnet ist, sowie einem Kopf mit Umlenkrollen am außenseitigen Ende des innersten Auslegerkastens dadurch, dass die Funktionen des Kopfes und der vorderen Lagerung am Ende dieses innersten Kastens in einen Rahmen integriert sind der am Außenumfang des Auslegerkastens derart angeordnet ist, dass alle zum Kopf gehörenden Teile außerhalb des freien Querschnittes des Auslegerkastens angeordnet sind und dass für eine Verlängerung des Auslegers mindestens ein weiterer Auslegerkasten in diesen Kasten einschiebbar ist..

An den einzuschiebenden Auslegerkästen kann mindestens ein weiterer Auslegerkopf befestigt sein.

Vorzugsweise ist der weitere Auslegerkopf am innersten Innenkasten befestigt.

Nach einer Ausgestaltung der Erfindung sind an dem innersten einzuschiebenden Auslegerkasten Befestigungspunkte für eine Hauptauslegerverlängerung vorhanden.

Die Hauptauslegerverlängerung kann ein wippbarer Hilfsausleger sein oder ein Adapter für einen wippbaren Hilfsausleger.

Nach einer weiteren Ausführung kann der Kopf mindestens eine Einlaufrolle aufweist, die schwenk-, schieb-oder montierbar so am Kopf angeordnet ist, dass sie den freien Querschnitt nicht beinträchtigt.

Möglich ist auch, dass der Kopf (1) mindestens eine Einlaufrolle aufweist, die schwenk-, schieb-oder montierbar so am Kopf angeordnet ist, dass sie in den freien Querschnitt durch Schwenken, Schieben oder Montieren einbringbar ist.

Vorteilhaft ist es, wenn der Kopf aus miteinander verbundenen Querverbindungen besteht.

Dabei kann an den Querverbindungen der Rollensatz angeordnet ist.

An den Querverbindungen können Befestigungspunkte für eine Auslegerabspannung angeordnet sein oder es können an den Querverbindungen Gabelköpfe als Befestigungspunkte für eine Auslegerverlängerung angeordnet sein.

Nach einer weiteren Ausgestaltung können beide Kopfrollensätze zur Einscherung einer Unterflasche benutzbar sein.

Möglich ist aber auch,dass nur der Kopfrollensätze des äußeren Auslegerkastens zur Einscherung einer Unterflasche benutzbar ist.

Schließlich kann der Kopfrollensatz des inneren Auslegerkastens als Seilumlenkung dienen und es ist auch möglich, dass der Auslegerkopf lösbar am Auslegerkasten befestigt ist.

### Beschreibung der Erfindung

Die Erfindung besteht darin, die Funktionen des Kopfes und einer vorderen Lagerung in einen Rahmen zu integrieren, der am Außenumfang des inneren Auslegerkastens oder eines anderen Kastens entweder fest installiert oder montiert ist, wobei der Querschnitt ohne großen Umrüstaufwand zugänglich bleibt, um weitere Innenkästen einzuschieben ohne eine Demontage des Kastens, an dem der Kopf befestigt ist, vornehmen zu müssen.

Die Erfindung soll nachfolgend an einem in den Zeichnungen gezeigten Ausführungsbeispiel erläutert werden.

Dabei zeigt:
- Fig.1: den am Ausleger montierten Kopf mit Rollensatz,
- Fig.2: eine Stirnansicht hierzu,
- Fig.3: eine entsprechende Anordnung mit einer Einlaufrolle und
- Fig.4: eine Stirnansicht hierzu,
- Fig.5: den durch eine erfindungsgemäße Ausführung erzielbaren Verlängerungszustand mit gleichzeitig möglichem Zweikopf/Zweihakenbetrieb.

Der Kopf 1 besteht aus einem tragenden Stahlbau der vollständig außerhalb des Querschnitts 2 des Auslegerkastens 3 angeordnet ist. Die Gabelköpfe 4,5, als Befestigungspunkte einer Hauptauslegerverlängerung, sind außerhalb der Kastenradien 6 angeordnet und jeweils horizontal und vertikal durch Querverbindungen 7 und 8 miteinander verbunden. Gleichzeitig sind sie in Längsrichtung 9 mit den Kastenradien 6 verbunden, um die Kräfte in den Auslegerkasten 3 einzuleiten.

An den unteren Gabelköpfen 4 sind Aufhängepunkte 10 für den Rollensatz 11 angeschlossen, dessen Kräfte über die vorhandenen Verbindungen zum Auslegerkasten 3 eingeleitet werden. Am hinteren Ende der oberen Gabelköpfe 5 kann jeweils links und rechts ein Abspannpunkt 12 für z. B. eine seitliche Auslegerabspannung angeordnet sein, dessen Kräfte ebenfalls über die vorhandenen Verbindungen in den Auslegerkasten 3 eingeleitet werden.

Zwischen den oberen Gabelköpfen 5 ist mindestens eine Einlaufrolle 13 für den Rollensatz 11 angeordnet, die auch in der Breite verschieblich sein kann, um bei verschiedenen Einscherungen den Ablenkwinkel des Seils zu minimieren. Wenn diese Einlaufrolle 13 in den Querschnitt 2 hineinragt, ist sie durch Schieben, Drehen oder Wegheben aus dem Querschnitt zu bringen, um zusätzliche Innenkästen einschieben zu können. Es ist auch möglich die Einlaufrolle 13 außerhalb des Querschnittes 2 anzuordnen, so das sie aus diesem nicht entfernt werden muß.

In die Radien des Kastens 6, dessen Querschnitt 2 bis an das Ende des Kopfes erhalten bleibt, werden Gleitelemente 14 eingebaut.

Die Gleitelemente 14 übernehmen die Führung und Lagerung des einzuschiebenden Innenkastens 15, wie dies bei Teleskopauslegern Stand der Technik ist.

Die Querverbindungen 7,8 der Gabelköpfe 4,5 versteifen den Kastenquerschnitt 2, wodurch Lagerkräfte aufgenommen werden können.

Ein weiterer erfindungsgemäßer Nutzen eines Teleskopauslegers mit zwei Auslegerköpfen, bei dem also ein Kopf am Auslegerende und ein weiterer Kopf an einem der anderen Auslegerkästen vorhanden ist, wird durch die Möglichkeit eines Zweihakenbetriebs zum Drehen von Lasten dargestellt.

## Patentansprüche

1. Teleskopierbarer Kranausleger, mit einem rohrförmigen Basisauslegerkasten und mindestens einem Auslegerkasten, der innerhalb des Basisauslegerkastens teleskopierbar angeordnet ist, sowie einem Kopf (1) mit Umlenkrollen (11) am außenseitigen Ende des innersten Auslegerkastens (3),
**dadurch gekennzeichnet,**
**dass** die Funktion des Kopfes und der vorderen Lagerung am Ende dieses innersten Kastens in einen Rahmen integriert sind der am Außenumfang des Auslegerkastens (3) derart angeordnet ist, dass alle zum Kopf (1) gehörenden Teile außerhalb des freien Querschnittes des Auslegerkastens angeordnet sind und dass für eine Verlängerung des Auslegers mindestens ein weiterer Auslegerkasten in diesen Kasten einschiebbar ist..

2. Teleskopierbarer Kranausleger nach Anspruch 1,
**dadurch gekennzeichnet,**
**dass** an den einzuschiebenden Auslegerkästen mindestens ein weiterer Auslegerkopf befestigt ist.

3. Teleskopierbarer Kranausleger nach Anspruch 2,
**dadurch gekennzeichnet,**
**dass** der weitere Auslegerkopf vorzugsweise am innersten Innenkasten befestigt ist.

4. Teleskopierbarer Kranausleger nach Anspruch 1,
**dadurch gekennzeichnet,**
**dass** an dem innersten einzuschiebenden Auslegerkasten Befestigungspunkte für eine Hauptauslegerverlängerung vorhanden sind.

5. Teleskopierbarer Kranausleger nach Anspruch 4,
**dadurch gekennzeichnet,**
**dass** die Hauptauslegerverlängerung ein wippbarer Hilfsausleger ist.

6. Teleskopierbarer Kranausleger nach Anspruch 4,
**dadurch gekennzeichnet,**
**dass** die Hauptauslegerverlängerung ein Adapter für einen wippbaren Hilfsausleger ist.

7. Teleskopierbarer Kranausleger nach Anspruch 1,
**dadurch gekennzeichnet,**
**dass** der Kopf (1) mindestens eine Einlaufrolle (13) aufweist, die schwenk-, schieb-oder montierbar so am Kopf angeordnet ist, dass sie den freien Querschnitt nicht beinträchtigt.

8. Teleskopierbarer Kranausleger nach Anspruch 7,
**dadurch gekennzeichnet,**
**dass** der Kopf (1) mindestens eine Einlaufrolle (13) aufweist, die schwenk-, schieb-oder montierbar so am Kopf angeordnet ist, dass sie in den freien Querschnitt durch Schwenken, Schieben oder Montieren einbringbar ist.

9. Teleskopierbarer Kranausleger nach Anspruch 1,
**dadurch gekennzeichnet,**
**dass** der Kopf (1) aus miteinander verbundenen Querverbindungen (7,8) besteht.

10. Teleskopierbarer Kranausleger nach Anspruch 9,
**dadurch gekennzeichnet,**
**dass** an den Querverbindungen (7,8) der Rollensatz (11) angeordnet ist.

11. Teleskopierbarer Kranausleger nach Anspruch 9,
**dadurch gekennzeichnet,**
**dass** an den Querverbindungen (7,8) Befestigungspunkte für eine Auslegerabspannung angeordnet sind.

12. Teleskopierbarer Kranausleger nach Anspruch 9,
**dadurch gekennzeichnet,**
**dass** an den Querverbindungen (7,8) Gabelköpfe (4,5) als Befestigungspunkte für eine Auslegerverlängerung angeordnet sind.

13. Teleskopierbarer Kranausleger nach Anspruch 2,
**dadurch gekennzeichnet,**
**dass** beide Kopfrollensätze zur Einscherung einer Unterflasche benutzbar sind.

14. Teleskopierbarer Kranausleger nach Anspruch 2,
**dadurch gekennzeichnet,**
**dass** nur der Kopfrollensätze des äußeren Auslegerkastens zur Einscherung einer Unterflasche benutzbar ist.

15. Teleskopierbarer Kranausleger nach Anspruch 14,
**dadurch gekennzeichnet,**
**dass** der Kopfrollensatz des inneren Auslegerkastens als Seilumlenkung dient.

16. Teleskopierbarer Kranausleger nach Anspruch 1 und 2,
**dadurch gekennzeichnet,**
**dass** der Auslegerkopf lösbar am Auslegerkasten befestigt ist.

## Claims

1. A telescopic crane boom with a tubular base boom body and at least one boom body which is arranged telescopically inside the base boom body, and with a head (1) with deflecting rolls (11) at the outside end of the innermost boom body (3), **characterized in that** the functions of the head and of the front mounting at the end of the said innermost body are integrated in a frame which is arranged on the external periphery of the boom body (3) in such a way that all the parts associated with the head (1) are arranged outside the free cross-section of the boom body, and at least one further boom body is capable of being inserted into the said body in order to extend the boom.

2. A telescopic crane boom according to Claim 1, **characterized in that** at least one further boom head is fastened to the boom body to be inserted.

3. A telescopic crane boom according to Claim 2, **characterized in that** the further boom head is preferably fastened to the innermost inner body.

4. A telescopic crane boom according to Claim 1, **characterized in that** fastening points for a main boom extension are present on the innermost boom body to be inserted.

5. A telescopic crane boom according to Claim 4, **characterized in that** the main boom extension is an auxiliary boom capable of being luffed.

6. A telescopic crane boom according to Claim 4, **characterized in that** the main boom extension is an adaptor for an auxiliary boom capable of being luffed.

7. A telescopic crane boom according to Claim 1, **characterized in that** the head (1) has at least one run-in roll (13) which is arranged in a pivotable, displaceable or mountable manner on the head in such a way that it does not impair the free cross-section.

8. A telescopic crane boom according to Claim 7, **characterized in that** the head (1) has at least one run-in roll (13) which is arranged in a pivotable, displaceable or mountable manner on the head in such a way that it is capable of being inserted into the free cross-section by pivoting, displacement or mounting.

9. A telescopic crane boom according to Claim 1, **characterized in that** the head (1) comprises transverse links (7, 8) connected to each other.

10. A telescopic crane boom according to Claim 9, **characterized in that** the set of rolls (11) is arranged on the transverse links (7, 8).

11. A telescopic crane boom according to Claim 9, **characterized in that** fastening points for a boom stay are arranged on the transverse links (7, 8).

12. A telescopic crane boom according to Claim 9, **characterized in that** fork heads (4, 5) are arranged as fastening points for a boom extension on the transverse links (7, 8).

13. A telescopic crane boom according to Claim 2, **characterized in that** the two sets of head rolls are capable of being used for reeving a lower flange.

14. A telescopic crane boom according to Claim 2, **characterized in that** only the sets of head rolls of the outer boom body [are] capable of being used for reeving a lower flange.

15. A telescopic crane boom according to Claim 14, **characterized in that** the set of head rolls of the inner boom body acts as a cable-reversing means.

16. A telescopic crane boom according to Claims 1 and 2, **characterized in that** the boom head is fastened to the boom body in a releasable manner.

## Revendications

1. Bras de grue télescopique avec un caisson de base tubulaire de bras de grue et au moins un caisson de bras de grue, qui est disposé de manière télescopique à l'intérieur du caisson de base de bras de grue, ainsi qu'une tête (1) avec des rouleaux de renvoi (11) à l'extrémité côté extérieur du caisson de bras de grue le plus intérieur (3),
**caractérisé en ce que**,
la fonction de la tête et du palier avant sont intégrés dans un cadre à l'extrémité de ce caisson intérieur, lequel est disposé de telle façon à la périphérie extérieure du caisson de bras de grue (3) que toutes les pièces faisant partie de la tête (1) sont disposées en dehors de la section libre du caisson de bras de grue et **en ce qu'**au moins un autre caisson de bras de grue peut coulisser dans ce caisson pour le prolongement du bras de grue.

2. Bras de grue télescopique suivant la revendication 1, **caractérisé en ce qu'**au moins une tête de bras de grue supplémentaire est fixée aux caissons coulissants de bras de grue.

3. Bras de grue télescopique suivant la revendication 2, **caractérisé en ce que** la au moins une tête de bras de grue supplémentaire est fixée de préférence au caisson intérieur le plus intérieur.

4. Bras de grue télescopique suivant la revendication 1, **caractérisé en ce que** des points de fixation pour un prolongement de bras principal de grue sont présents au caisson de bras de grue coulissant le plus intérieur.

5. Bras de grue télescopique suivant la revendication 4, **caractérisé en ce que** le die prolongement de bras principal de grue est un bras auxiliaire de grue basculant.

6. Bras de grue télescopique suivant la revendication 4, **caractérisé en ce que** le die prolongement de bras principal de grue est un adaptateur pour un bras auxiliaire de grue basculant.

7. Bras de grue télescopique suivant la revendication 1, **caractérisé en ce que** la tête (1) présente au moins une poulie d'enroulement (13), qui est disposée de manière pivotante, coulissante ou amovible sur la tête, de façon à ne pas entraver la section libre.

8. Bras de grue télescopique suivant la revendication 7, **caractérisé en ce que** la tête (1) présente au moins une poulie d'enroulement (13), qui est disposée de manière pivotante, coulissante ou amovible sur la tête, de façon à pouvoir être introduite dans la section libre par pivotement, coulissement ou montage.

9. Bras de grue télescopique suivant la revendication 1, **caractérisé en ce que** la tête (1) est constituée de traverses (7, 8) reliées entre elles.

10. Bras de grue télescopique suivant la revendication 9, **caractérisé en ce que** le jeu de poulies (11) est disposé aux traverses (7, 8).

11. Bras de grue télescopique suivant la revendication 9, **caractérisé en ce que** des points de fixation pour un haubanage du bras sont disposés aux traverses (7, 8).

12. Bras de grue télescopique suivant la revendication 9, **caractérisé en ce que** des têtes de chape (4, 5) sont disposées aux traverses (7, 8) comme points de fixation pour un prolongement du bras.

13. Bras de grue télescopique suivant la revendication 2, **caractérisé en ce que** les deux jeux de poulies de tête sont utilisables pour le mouflage d'un moufle inférieur.

14. Bras de grue télescopique suivant la revendication 2, **caractérisé en ce que** seuls les jeux de poulies de tête du caisson de bras de grue extérieur sont utilisables pour le mouflage d'un moufle inférieur.

15. Bras de grue télescopique suivant la revendication 14, **caractérisé en ce que** le jeu de poulies de tête du caisson de bras de grue intérieur sert de renvoi de câble.

16. Bras de grue télescopique suivant les revendications 1 et 2, **caractérisé en ce que** la tête de bras est fixée de manière amovible au caisson de bras.
